# EUROPÄISCHE PATENTSCHRIFT

(11) **EP 3 680 405 B1**
(45) Veröffentlichungstag und Bekanntmachung des Hinweises auf die Patenterteilung: **15.03.2023**
(21) Anmeldenummer: 19151433.0
(22) Anmeldetag: 11.01.2019
(51) Int. Cl.: E03D 11/14, D06F 39/08, E03C 1/02, F24D 19/00

(54) **EINBAUKASTEN**
INSTALLATION BOX
CAISSONS ENCASTRABLES

(43) Veröffentlichungstag der Anmeldung: 15.07.2020
(73) Patentinhaber: Geberit International AG, 8645 Jona (CH)
(72) Erfinder: GROB, Stefan, 8645 Jona (CH); HAURI, Peter, 8634 Hombrechtikon (CH)
(74) Vertreter: Frischknecht, Harry Ralph

(56) Entgegenhaltungen:
- CA-A1- 2 125 924
- DE-U1- 20 106 678
- US-A1- 2010 107 325

## Beschreibung

### TECHNISCHES GEBIET

Die vorliegende Erfindung betrifft einen Einbaukasten für Sanitärarmaturen nach dem Oberbegriff von Anspruch 1.

### STAND DER TECHNIK

Aus der DE 94 10 742 U1 ist ein Einbaukasten für Sanitärelemente bekannt geworden. Der Einbaukasten weist einen Unterkasten und ein Frontbauteil auf. Das Frontbauteil kann in seiner Lage relativ zum Unterkasten verschoben werden, derart dass ein vorderer Rand des Frontbauteils auf eine Einbausituation einstellbar ist.

Nachteilig an der DE 94 10 742 U1 ist, dass diese nicht vielseitig einsetzbar ist. Ein Einbaukasten mit Armaturen ist zum Beispiel aus CA2125924A bekannt.

### DARSTELLUNG DER ERFINDUNG

Ausgehend von diesem Stand der Technik liegt der vorliegenden Erfindung eine Aufgabe zugrunde, einen Einbaukasten anzugeben, welcher die Nachteile des Standes der Technik überwindet. Insbesondere ist es eine bevorzugte Aufgabe, einen Einbaukasten anzugeben, welcher vielseitiger einsetzbar sein soll.

Diese Aufgabe löst der Gegenstand von Anspruch 1. Demgemäss umfasst ein Einbaukasten für Sanitärarmaturen eine einen Innenraum umgebende Seitenwand und eine den Innenraum rückseitig abschliessende sich der Seitenwand anschliessende Rückwand. Der Innenraum ist über eine gegenüber der Rückwand liegende Frontöffnung zugänglich. Über die Frontöffnung können die Sanitärarmaturen in den Innenraum eingesetzt werden und über die Frontöffnung sind die Sanitärarmaturen im Wartungsfall zugänglich. Die mindestens eine Trennwand erstreckt sich mindestens teilweise durch den Innenraum hindurch und teilt den Innenraum mindestens in einen Frischwasserraum, in welchem mindestens eine Sanitärarmatur für die Frischwasserversorgung angeordnet ist, sowie in einen Abwasserraum, im welchem mindestens eine Sanitärarmatur für die Abwasserwegführung angeordnet ist, aufteilt.

Die Anordnung der Trennwand verhindert im Falle einer Leckage oder undichten Stelle an den Sanitärarmaturen, dass Abwasser in den Frischwasserraum bzw. dass Frischwasser in den Abwasserraum fliessen kann. Durch die Anordnung der Trennwand ergeht also der Vorteil, dass Sanitärarmaturen für die Frischwasserversorgung und Sanitärarmaturen für die Abwasserwegführung im selben Einbaukasten anordbar sind.

Vorzugsweise erstreckt sich die Trennwand vollständig quer durch den Innenraum. Die Ausdrucksweise "quer durch den Innenraum" ist so zu verstehen, dass sich die Trennwand mit ihren Endbereichen jeweils mit der Seitenwand in Verbindung steht. Das heisst, dass es keine freien Enden bei der Seitenwand gibt.

In einer ersten Variante ist genau eine einzige Trennwand angeordnet. Insofern werden die beiden oben genannten Räume, nämlich der Frischwasserraum und der Abwasserraum geschaffen. In einer zweiten Variante ist mehr als eine Trennwand angeordnet, wobei durch eine weitere Trennwand ein vom Frischwasserraum und/oder vom Abwasserraum abgetrennter Funktionsraum für die Aufnahme von Funktionselement geschaffen wird. Das Funktionselement kann beispielsweise ein elektronisches Funktionselement sein, welches der Zuführung von elektrischer Energie und/oder Steuersignalen an Sanitärartikel dient, die mit den Sanitärarmaturen in Verbindung stehen.

Erfindungsgemäss liegt die mindestens eine Trennwand derart im Innenraum, dass ein Abfliessen von Leckagewasser, das von der Sanitärarmatur für die Abwasserwegführung ausfliesst, vom Abwasserraum in den Frischwasserraum verunmöglicht wird. Das heisst, dass die Trennwand sich derart durch den Innenraum erstreckt, dass Schmutzwasser nicht in den Frischwasserraum fliessen kann.

Vorzugsweise erstreckt sich die mindestens eine Trennwand von einem unteren Wandabschnitt der Seitenwand zu einem oberen Wandabschnitt der Seitenwand oder einem seitlichen Wandabschnitt der Seitenwand. Alternativerweise erstreckt sich die mindestens eine Trennwand von einem unteren Wandabschnitt der Seitenwand in Richtung des Innenraums weg und endet im Innenraum mit einem freien Ende.

Die Trennwand geht also vorzugsweise immer von dem unteren Wandabschnitt aus, was den Vorteil hat, dass bezüglich der Frischwasserraum und der Abwasserraum in Einbaulage im Wesentlichen nebeneinander angeordnet werden können. Durch die Anordnung der beiden Räume nebeneinander kann das Risiko eines Einfliessens von Wassers schon mal grundsätzlich reduziert wird.

Die Ausdrucksweisen "unten, seitlich und oben" beschreiben die Lage der entsprechenden Wandabschnitte in Einbaulage. Der untere Wandabschnitt liegt unterhalb des oberen Wandabschnittes. Die seitlichen Wandabschnitte verbinden den unteren und den oberen Wandabschnitt.

Vorzugsweise schliesst sich die Trennwand mit ihrer der Rückwand zugewandten Kante über ihre gesamte Länge an die Rückwand an, wobei die Trennwand über ihre gesamte Länge bezüglich Wasser dicht mit der Rückwand in Verbindung steht.

Hierdurch wird verhindert, dass kein Wasser im Bereich der Rückwand vom Abwasserraum in den Frischwasserraum bzw. vom Frischwasserraum in den Abwasserraum fliessen kann.

Vorzugsweise erstreckt sich die Trennwand bezüglich ihrer Höhe von der Rückwand her gesehen mindestens teilweise oder vollständig durch den Innenraum. Das heisst, dass die Trennwand im Wesentlichen die gleiche Höhe wie die Seitenwand aufweist bzw., dass die Höhe der Trennwand im Wesentlichen der Tiefe des Innenraums entspricht.

Mit anderen Worten gesagt erstreckt sich die Trennwand von der Rückwand bis auf eine durch die Frontkanten der Seitenwände sich erstreckende Ebene.

Vorzugsweise ist der Abwasserraum volumenmässig grösser ist als der Frischwasserraum. Mit dieser Aufteilung kann die gesamte Grösse des Einbaukastens optimiert werden. Zudem weisen Abwasserelement meist grössere Rohrquerschnitte auf, was durch eine derartige Anordnung problemlos ermöglicht wird.

In anderen Ausführungen kann der Abwasserraum volumenmässig auch kleiner als der Frischwasserraum sein. Eine gleich grosse Ausbildung ist auch denkbar.

Die Trennwand verläuft derart im Innenraum, dass allfälliges Leckagewasser aus dem Abwasserraum beim Kontakt mit der Trennwand zurück in den Abwasserraum fliesst. Weiter weist die Trennwand in Einbaulage mindestens ein winklig geneigt zur Vertikalen ausgebildeten Abschnitt auf. Die Neigung des winklig geneigten Abschnittes ist derart, dass das auf den winklig geneigt ausgebildeten Abschnitt auftreffende Abwasser in den Abwasserraum zurückfliessen kann.

Hierdurch wird sichergestellt, dass beispielsweise tropfendes Leckagewasser in Richtung Frischwasserraum fliessen kann.

Vorzugsweise ist die Trennwand von der Rückwand her gesehen im Wesentlichen rechtwinklig zur Rückwand orientiert. Hierdurch kommt es zu keiner Verengung von einem der beiden Räume.

Vorzugsweise weisen sowohl der Frischwasserraum als auch der Abwasserraum je mindestens eine Wasserauslassstelle auf, über welche allfälliges Leckagewasser aus dem Frischwasserraum bzw. dem Abwasserraum wegführbar ist.

Die Wasserauslassstelle wird vorzugsweise von einer Frontkante des Einbaukastens gebildet. Besonders bevorzugt sind zwei Wasserauslassstellen in dem Bereich, in welchem sich die seitlichen Wandabschnitte dem unteren Wandabschnitt anschliessen, angeordnet. Das heisst, es sind zwei Wasserauslassstellen jeweils endseitig am seitlichen Wandabschnitt bzw. in den beiden Ecken des Einbaukastens angeordnet.

Vorzugsweise weist der untere Wandabschnitt des Einbaukastens eine vom unteren Wandabschnitt im Wesentlichen rechtwinklig abstehende Verstärkungslasche auf, wobei die Verstärkungslasche durch die mindestens eine Wasserauslassstelle durchbrochen ist und/oder wobei die Wasserauslassstelle endseitig zu der Verstärkungslasche angeordnet ist. Die Verstärkungslasche dient als mechanisches Verstärkungselement für den unteren Wandabschnitt. Die Verstärkungslasche ist vorzugsweise derart angeordnet, dass sie sich in den Innenraum hinein erstreckt. Weiter dient die Verstärkungslasche als Rückhalteelement bzw. Leitelement für das Leckagewasser. Die Trennwand wird vorzugsweise bis zur Verstärkungslasche geführt.

Die Wasserauslassstellen liegen vorzugsweise am tiefsten Punkt des Innenraums.

Vorzugsweise ist Trennwand vollflächig bzw. unterbrechungsfrei ausgebildet. Das heisst, dass die Trennwand keine Unterbrechung in Form von Durchbrüchen oder ähnlichen Strukturen aufweist.

Vorzugsweise weist die Seitenwand Durchführöffnungen zur Durchführung von Leitungsstücken in den Frischwasserraum und in den Abwasserraum auf. Die Leitungsstücke können Teile von Frischwasserleitungen oder Abwasserleitungen sein.

Vorzugsweise münden die Durchführöffnungen für die Durchführung von Leitungsstücken für das Frischwasser direkt in den Frischwasserraum und die Durchführöffnungen für die Durchführung von Leitungsstücken für das Abwasser münden direkt in den Abwasserraum münden.

Das heisst, dass die Leitungen für das Abwasser nicht durch den Frischwasserraum und die Leitungen für das Frischwasser nicht durch den Abwasserraum geführt werden.

Vorzugsweise sind die Durchführöffnungen in einem oberen Wandabschnitt der Seitenwand und einem unteren Wandabschnitt der Seitenwand angeordnet. Das heisst, dass die Leitung in Einbaulage von oben und von unten her in den Abwasserraum bzw. den Frischwasserraum münden.

Vorzugsweise weist der Einbaukasten an seitlichen Wandabschnitten Befestigungsstellen zur Befestigung mit einer ortsfest angeordneten Montagestruktur, wie einem Montagegestell, aufweist. Die Befestigungsstellen sind vorzugsweise Gewindeöffnungen, in welche eine Befestigungsschraube geführt wird.

Vorzugsweise ist die Frontöffnung durch eine Servicetüre verschlossen. Die Trennwand erstreckt sich vorzugsweise bis an die Rückseite der Servicetüre.

Eine Einbaukastenanordnung umfasst einen Einbaukasten nach obiger Beschreibung sowie einen Frischwasserverteiler im Frischwasserraum und ein Absperrventil und/oder ein Siphonelement im Abwasserraum.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine Frontansicht eines Einbaukastens nach einer Ausführungsform der vorliegenden Erfindung; und
- Fig. 2: eine perspektivische Ansicht eines Einbaukastens nach der Figur 1.

### BESCHREIBUNG BEVORZUGTER AUSFÜHRUNGSFORMEN

In der Figur 1 wird eine Frontansicht eines Einbaukastens 1 gemäss der vorliegenden Erfindung gezeigt. In der Figur 2 wird eine perspektivische Ansicht des Einbaukastens 1 gezeigt. Anhand dieser beiden Figuren wird eine bevorzugte Ausführungsform des Einbaukastens in der Folge erläutert.

Der Einbaukasten 1 dient im Wesentlichen der Aufnahme von Sanitärarmaturen. Der Einbaukasten 1 umfasst eine Seitenwand 3, die sich um einen Innenraum 2 erstreckt. Weiter umfasst der Einbaukasten 1 eine Rückwand 4, die sich der Seitenwand 3 rückseitig anschliesst und den Innenraum 2 rückseitig entsprechend abschliesst. Der Innenraum 2 ist über eine gegenüber der Rückwand 4 liegende Frontöffnung zugänglich.

Im Innenraum 2 ist mindestens eine Trennwand 6 angeordnet. Die Trennwand 6 erstreckt sich quer durch den Innenraum 2 hindurch. Durch die Trennwand 6 wird der Innenraum 2 in einen Frischwasserraum 7 und in einen Abwasserraum 8 aufgeteilt. Der Frischwasserraum 7 liegt hier links vom Abwasserraum 8, wobei sich die Trennwand 6 in Einbaulage gesehen im Wesentlichen in Vertikaler Richtung erstreckt. Im Frischwasserraum 7 ist mindestens eine Sanitärarmatur 9 für die Frischwasserversorgung eines Sanitärartikels, der in der Figur nicht gezeigt wird, angeordnet. Im Abwasserraum 8 ist eine Sanitärarmatur angeordnet, welche für die Abwasserwegführung vom Sanitärartikel dient. Der Sanitärartikel ist beispielsweise ein Waschtisch. Über die im Frischwasserraum 7 angeordneten Sanitärarmaturen lässt eine Auslaufarmatur am Waschtisch mit Frischwasser versorgen, während über die im Abwasserraum 8 angeordneten Sanitärarmaturen das Abwasser sich entsorgen lässt.

In der gezeigten Ausführungsform liegt im Frischwasserraum 7 ein Frischwasserverteiler 9. Der Frischwasserverteiler 9 kann ans Frischwassernetz angeschlossen werden, hier an eine Warmwasserleitung und eine Kaltwasserleitung und kann dann über entsprechende Frischwasserleitungen 10 mit einer Auslaufarmatur verbunden werden. Die Frischwasserleitungen 10 sind hier lediglich symbolisch im oberen Bereich des Einbaukastens 1 dargestellt. Die Frischwasserleitungen ragen in den Einbaukasten ein und werden mit dem Frischwasserverteiler 9 verbunden. Im Abwasserraum 8 sind ein Absperrventil 11 und ein Siphonelement 12 angeordnet. Das Absperrventil 11 dient der Absperrung des Ablaufs des Sanitärartikels. Das Absperrventil 11 und das Siphonelement 12 stehen mit Abwasserleitungen 13 in Verbindung.

In der gezeigten Ausführungsform ist genau eine einzige Trennwand 6 angeordnet, welche den Innenraum 2, wie bereits erwähnt, in den Frischwasserraum 7 und den Abwasserraum 8 aufteilt. Es ist auch eine weitere Ausführungsform denkbar, in welcher mehr als eine Trennwand 6 angeordnet ist. Beispielsweise wäre es in der gezeigten Ausführungsform denkbar, wenn rechts vom Siphonelement 12 eine weitere Trennwand verlaufen würde, derart, dass ein dritter Raum geschaffen werden kann. Ein dritter Raum kann als vom Abwasserraum bzw. vom Frischwasserraum abgetrennter Funktionsraum für die Aufnahme von Funktionselementen bezeichnet werden.

In der gezeigten Ausführungsform erstreckt sich die Trennwand 6 von einem unteren Wandabschnitt 14 der Seitenwand 3 zu einem oberen Wandabschnitt 15 der Seitenwand 3. Das heisst, die Trennwand 6 erstreckt sich zwischen zwei gegenüberliegenden Wandabschnitten 14, 15. In Einbaulage liegen diese Wandabschnitte 14, 15 typischerweise in der Horizontalen. Alternativ wäre es auch denkbar, dass sich die Trennwand 6 zu einem der seitlichen Wandabschnitte 16 der Seitenwand 3 hin erstreckt. Als Ausgangspunkt ist es aber vorteilhaft, wenn sich die Trennwand 6 vom unteren Wandabschnitt 14 erstreckt. Hierdurch wird sichergestellt, dass allfälliges Leckagewasser immer am untersten Punkt, nämlich auf dem unteren Wandabschnitt 14, gesammelt wird. Die Trennwand 6 trennt dabei auf dem unteren Wandabschnitt 14 den Frischwasserraum 7 vom Abwasserraum 8 ab. Hierdurch wird sichergestellt, dass kein Abwasser auf dem unteren Wandabschnitt 14 vom Abwasserraum in den Frischwasserraum gelangen kann.

Die Trennwand 6 ist mit ihrer der Rückwand 4 zugewandten Kante 17 über ihre gesamte Länge L an der Rückwand 4 angeschlossen. Das heisst, die Kante 17 liegt über ihre gesamte Kantenlänge L an der Rückwand 4 an. Besonders bevorzugt ist die Trennwand 6 über ihre gesamte Länge L bezüglich Wasser dicht mit der Rückwand 4 verbunden. Alternativerweise wäre es auch denkbar, dass die Kante 17 über eine mechanische Kontaktierung an der Rückwand 4 ansteht.

Bezüglich ihrer Höhe H erstreckt sich die Trennwand 6 von der Rückwand 4 her gesehen vollständig durch den Innenraum 2 hindurch. Die Höhe H ist in der Figur 2 eingezeichnet. Die Trennwand 6 ist von der Rückwand 4 her gesehen im Wesentlichen rechtwinklig zur Rückwand 4 orientiert.

Von den beiden Figuren kann weiterhin erkannt werden, dass in der gezeigten Ausführungsform der Abwasserraum 8 volumenmässig grösser ist, als der Frischwasserraum 7. Typischerweise werden bei den Abwasserleitungen grössere Querschnitte verlangt als bei den Frischwasserleitungen. Durch diese Ausbildung lassen sich diese Leitungen problemlos unterbringen. Gleiches gilt für die entsprechenden Sanitärarmaturen wie das Absperrventil 11 und das Siphonelement 12. Darüber hinaus bleibt in der gezeigten Ausführungsform im Abwasserraum 8 noch Raum für eine Elektrodose, welche in optionaler Weise ebenfalls hier angeordnet werden kann.

Der Abwasserraum 8 kann aber auch volumenmässig kleiner als der Frischwasserraum 7 sein. Es ist aber auch möglich, dass der Abwasserraum 8 und der Frischwasserraum 7 volumenmässig gleich gross sind.

Die Trennwand 6 verläuft in der gezeigten Ausführungsform derart im Innenraum 2, dass allfälliges Leckagewasser aus dem Abwasserraum 8 bei einem Kontakt mit der Trennwand 6 zurück in den Abwasserraum 8 fliesst. In der gezeigten Ausführungsform weist die Trennwand 6 zwei winklige Abschnitte 18 auf; es ist aber auch möglich, nur ein einziger winkliger Abschnitt anzuordnen. Der winklige Abschnitt 18 ist mit einem Winkel winklig geneigt zur Vertikalen V ausgebildet. Dabei ist die Neigung des winkligen Abschnittes so, dass allfällig auf dem winklig geneigt ausgebildeten Abschnitt 18 auftreffendes Abwasser in den Abwasserraum 8 zurückfliessen kann. Das auftreffende Abwasser ist in der Figur 1 durch gestrichelte Pfeile A aufgezeichnet. Das Abwasser kann beispielsweise in Tropfenform vorliegen und dann auf der Trennwand 6 beziehungsweise auf den winkligen Abschnitten 18 entsprechend in den Abwasserraum 8 geführt werden.

In der gezeigten Ausführungsform weisen sowohl der Frischwasserraum 7 als auch der Abwasserraum 8 je mindestens eine Wasserauslassstelle 19 auf. Über die Wasserauslassstelle 19 kann allfälliges Leckagewasser aus dem Frischwasserraum 7 bzw. dem Abwasserraum 8 weggeführt werden. In der gezeigten Ausführungsform ist die Wasserauslassstelle 19 jeweils endseitig im Bereich der seitlichen Wandabschnitte 16 und der Frontöffnung 5 angeordnet. Die Wasserauslassstelle 19 liegt dabei am tiefsten Punkt des Frischwasserraums 7 und des Abwasserraums 8.

Zwischen den beiden Wasserauslassstellen 19 weist der Einbaukasten 1 hier eine Verstärkungslasche 26 auf, welche sich vom unteren Wandabschnitt 14 in Richtung des Innenraums 2 erstreckt. Die Trennwand 6 wird dabei vom Innenraum 2 her gesehen an die Rückseite der Verstärkungslasche 26 geführt und steht mit der Verstärkungslasche 26 in Kontakt. Die Verstärkungslasche 26 stellt eine mechanische Verstärkung des Einbaukastens 1 bereit und sorgt zudem dafür, dass das Leckagewasser zu den Wasserauslassstellen 19 geführt wird.

Die Seitenwand 3 weist mehrere Durchführöffnungen 20 auf. In der gezeigten Ausführungsform weist die Seitenwand 3 im Bereich des Abwasserraums 8 Durchführöffnungen 20 im unteren Wandabschnitt 14 auf. Durch den Austritt durch die Durchführöffnungen 20 kann eine Frischwasserleitung in den Frischwasserraum 7 geführt werden und dort mit dem Frischwasserverteiler 9 verbunden werden. Weiter ist im oberen Wandabschnitt 15 ebenfalls mindestens eine Durchführöffnung 20 angeordnet, die in den Frischwasserraum 7 mündet. Hier können die Frischwasserleitungen 10 in den Frischwasserraum 7 geführt werden. Der Abwasserraum 8 weist ebenfalls im unteren Wandabschnitt 14 und im oberen Wandabschnitt 15 eine Durchführöffnung 20 auf. Durch diese Durchführöffnungen 20 können entsprechende Abwasserleitungen zum Absperrventil 11 bzw. vom Siphonelement 12 weg in bzw. aus dem Abwasserraum 8 geführt werden. Die Durchführöffnungen 20 sind dabei derart angeordnet, dass diese direkt in den Frischwasserraum 7 bzw. in den Abwasserraum 8 münden. Das heisst, es gibt keine Leitung, welche vom Frischwasserraum 7 in den Abwasserraum 8 gelangt. Zwischen den Durchführöffnungen und den Leitungen können Dichtungselemente angeordnet sein.

An den beiden seitlichen Wandabschnitten 16 weist der Einbaukasten Befestigungsstellen auf. Über diese Befestigungsstellen kann der Einbaukasten mit einer Montagestruktur 23 verbunden werden. Die Montagestruktur 23 umfasst in der gezeigten Ausführung zwei Stützen 24. Die Stützen 24 sind vorzugsweise Teil eines Montagerahmens. Der Innenraum 2 ist im Bereich der Frontöffnung mit einer Servicetüre 25 verschlossen. Die Servicetüre 25 schliesst dabei den Innenraum 2 nach vorne hin ab.

Beim Einbaukasten 2 der durch die Seitenwand 3 und der Rückwand 4 gebildet wird und auch bei der Trennwand 6 handelt es sich vorzugsweise um geformte Metallblechteile. Der Einbaukasten und die Trennwand 6 können aber auch aus Kunststoff gefertigt sein.

**BEZUGSZEICHENLISTE**

| | | | |
|---|---|---|---|
| 1 | Einbaukasten | 19 | Wasserauslassstelle |
| 2 | Innenraum | 20 | Durchführöffnungen |
| 3 | Seitenwand | 23 | Montagestruktur |
| 4 | Rückwand | 24 | Stützen |
| | | 25 | Servicetüre |
| 6 | Trennwand | 26 | Verstärkungslasche |
| 7 | Frischwasserraum | | |
| 8 | Abwasserraum | A | Abwasser |
| 9 | Frischwasserverteiler | L | Länge |
| 10 | Frischwasserleitung | H | Höhe |
| 11 | Absperrventil | | |
| 12 | Siphonelement | | |
| 13 | Abwasserleitung | | |
| 14 | unterer Wandabschnitt | | |
| 15 | oberer Wandabschnitt | | |
| 16 | seitlicher Wandabschnitt | | |
| 17 | Kante | | |
| 18 | winklige Abschnitt | | |

## Patentansprüche

1. Einbaukasten (1) für Sanitärarmaturen (9, 11, 12) umfassend eine einen Innenraum (2) umgebende Seitenwand (3) und eine den Innenraum (2) rückseitig abschliessende sich der Seitenwand (3) anschliessende Rückwand (4), wobei der Innenraum (2) über eine gegenüber der Rückwand (4) liegende Frontöffnung zugänglich ist, wobei sich mindestens eine Trennwand (6) mindestens teilweise durch den Innenraum (3) hindurch erstreckt und den Innenraum (2) mindestens in einen Frischwasserraum (7), in welchem mindestens eine Sanitärarmatur (9) für die Frischwasserversorgung angeordnet ist, sowie in einen Abwasserraum (8), im welchem mindestens eine Sanitärarmatur (11, 12) für die Abwasserwegführung angeordnet ist, aufteilt, wobei die Trennwand (6) derart im Innenraum (2) verläuft, dass allfälliges Leckagewasser aus dem Abwasserraum (8) beim Kontakt mit der Trennwand (6) zurück in den Abwasserraum (8) fliesst, **dadurch gekennzeichnet, dass**
die Trennwand (6) mindestens ein in Einbaulage winklig geneigt zur Vertikalen (V) ausgebildeten Abschnitt (18) aufweist, dessen Neigung so ist, dass das auf den winklig geneigt ausgebildeten Abschnitt (18) auftreffende Abwasser in den Abwasserraum (8) zurückfliessen kann.

2. Einbaukasten (1) nach Anspruch 1, **dadurch gekennzeichnet, dass** eine einzige Trennwand (6) angeordnet ist; oder dass mehr als eine Trennwand angeordnet ist, wobei durch eine weitere Trennwand ein vom Frischwasserraum und/oder vom Abwasserraum abgetrennter Funktionsraum für die Aufnahme von Funktionselement geschaffen wird.

3. Einbaukasten (1) nach Anspruch 1 oder 2, **dadurch gekennzeichnet, dass** die mindestens eine Trennwand (6) derart im Innenraum (2) liegt, dass ein Abfliessen von Leckagewasser, das von der Sanitärarmatur (11, 12) für die Abwasserwegführung ausfliesst, vom Abwasserraum (8) in den Frischwasserraum (7) verunmöglicht wird.

4. Einbaukasten nach einem der vorhergehenden Ansprüche 1 und 2, **dadurch gekennzeichnet, dass** sich die mindestens eine Trennwand (6) von einem unteren Wandabschnitt (14) der Seitenwand (3) zu einem oberen Wandabschnitt (15) der Seitenwand (3) oder einem seitlichen Wandabschnitt (16) der Seitenwand (3) erstreckt; oder dass sich die mindestens eine Trennwand (6) von einem unteren Wandabschnitt (14) der Seitenwand (3) in Richtung des Innenraums (2) weg erstreckt und im Innenraum (2) mit einem freien Ende endet.

5. Einbaukasten (1) nach einem der vorhergehenden Ansprüche, **dadurch gekennzeichnet, dass** sich die Trennwand (6) mit ihrer der Rückwand (4) zugewandten Kante (17) über ihre gesamte Länge (L) an die Rückwand (4) anschliesst, wobei die Trennwand (6) über ihre gesamte Länge (L) bezüglich Wasser dicht mit der Rückwand (4) in Verbindung steht.

6. Einbaukasten (1) nach einem der vorherigen Ansprüche 1, 2, 4 und 5, **dadurch gekennzeichnet, dass** sich die Trennwand (6) bezüglich ihrer Höhe (H) von der Rückwand (4) her gesehen mindestens teilweise oder vollständig durch den Innenraum (2) erstreckt.

7. Einbaukasten (1) nach einem der vorhergehenden Ansprüche, **dadurch gekennzeichnet, dass** der Abwasserraum (8) volumenmässig grösser oder kleiner als der Frischwasserraum (7) ist.

8. Einbaukasten (1) nach einem der vorhergehenden Ansprüche, **dadurch gekennzeichnet, dass** die Trennwand (6) von der Rückwand (4) her gesehen im Wesentlichen rechtwinklig zur Rückwand (4) orientiert ist.

9. Einbaukasten (1) nach einem der vorhergehenden Ansprüche, **dadurch gekennzeichnet, dass** sowohl der Frischwasserraum (7) als auch der Abwasserraum (8) je mindestens eine Wasserauslassstelle (19) aufweisen, über welche allfälliges Leckagewasser aus dem Frischwasserraum (7) bzw. dem Abwasserraum (8) wegführbar ist.

10. Einbaukasten (1) nach einem der vorhergehenden Ansprüche, **dadurch gekennzeichnet, dass** die Trennwand (18) vollflächig bzw. unterbrechungsfrei ausgebildet ist.

11. Einbaukasten (1) nach einem der vorhergehenden Ansprüche, **dadurch gekennzeichnet, dass** die Seitenwand (3) Durchführöffnungen (20) zur Durchführung von Leitungsstücken (10, 13) in den Frischwasserraum (7) und in den Abwasserraum (8) aufweist.

12. Einbaukasten (1) nach Anspruch 11, **dadurch gekennzeichnet, dass** die Durchführöffnungen (20) für die Durchführung von Leitungsstücken (10, 13) für das Frischwasser direkt in den Frischwasserraum (7) und dass die Durchführöffnungen (20) für die Durchführung von Leitungsstücken (10, 13) für das Abwasser direkt in den Abwasserraum (8) münden.

13. Einbaukasten nach Anspruch 11 oder 12, **dadurch gekennzeichnet, dass** die Durchführöffnungen (20) in einem oberen Wandabschnitt (15) der Seitenwand (3) und einem unteren Wandabschnitt (14) der Seitenwand (3) angeordnet sind.

14. Einbaukastenanordnung umfassend einen Einbaukasten (1) nach einem der vorhergehenden Ansprüche sowie ein Frischwasserverteiler (9) im Frischwasserraum (7) und ein Absperrventil (11) und/oder ein Siphonelement (12) im Abwasserraum (8).

## Claims

1. An installation box (1) for sanitary fittings (9, 11, 12) comprising a side wall (3) surrounding an interior space (2) and a rear wall (4) closing off the interior space (2) at the rear and adjoining the side wall (3), the interior space (2) being accessible via a front opening (5) located opposite the rear wall (4), wherein at least one partition wall (6) extends at least partially through the interior space (3) and divides the interior space (2) at least into a fresh water space (7), in which at least one sanitary fitting (9) for the fresh water supply is arranged, and into a waste water space (8) in which at least one sanitary fitting (11, 12) for the waste water path is arranged, the partition wall (6) extending in the interior space (2) in such a way that any leakage water from the waste water space (8) flows back into the waste water space (8) when it comes into contact with the partition wall (6), **characterized in that** the partition wall (6) has at least one section (18) which, in the installed position, is inclined at an angle to the vertical (V) and the inclination of which is such that the waste water impinging on the section (18) inclined at an angle can flow back into the waste water space (8).

2. The installation box (1) according to claim 1, **characterized in that** a single partition wall (6) is arranged; or **in that** more than one partition wall is arranged, a further partition wall creating a functional space separated from the fresh water space and/or from the waste water space for accommodating functional element.

3. The installation box (1) according to claim 1 or 2, **characterized in that** the at least one partition wall (6) is located in the interior space (2) in such a way that leakage water flowing from the sanitary fitting (11, 12) for the waste water path is prevented from flowing from the waste water space (8) into the fresh water space (7).

4. The installation box (1) according to any one of the preceding claims 1 and 2, **characterized in that** the at least one partition wall (6) extends from a lower wall portion (14) of the side wall (3) to an upper wall portion (15) of the side wall (3) or a lateral wall portion (16) of the side wall (3); or **in that** the at least one partition wall (6) extends away from a lower wall portion (14) of the side wall (3) in the direction of the interior space (2) and ends in the interior space (2) with a free end.

5. The installation box (1) according to any one of the preceding claims, **characterized in that** the partition wall (6) adjoins the rear wall (4) with its edge (17) facing the rear wall (4) over its entire length (L), the partition wall (6) being in sealed connection with the rear wall (4) with respect to water over its entire length (L).

6. The installation box (1) according to any one of the previous claims 1, 2, 4 and 5, **characterized in that** the partition wall (6), with respect to its height (H), extends at least partially or completely through the interior space (2) as seen from the rear wall (4).

7. The installation box (1) according to any one of the preceding claims, **characterized in that** the waste water space (8) is larger or smaller in volume than the fresh water space (7).

8. The installation box (1) according to any one of the preceding claims, **characterized in that** the partition wall (6) is oriented essentially at right angles to the rear wall (4), as seen from the rear wall (4).

9. The installation box (1) according to any one of the preceding claims, **characterized in that** both the fresh water space (7) and the waste water space (8) each have at least one water outlet point (19), via which any leakage water can be led away from the fresh water space (7) or the waste water space (8).

10. The installation box (1) according to any one of the preceding claims, **characterized in that** the partition wall (18) is designed over the entire surface or without interruptions.

11. The installation box (1) according to any one of the preceding claims, **characterized in that** the side wall (3) has feed-through openings (20) for the passage of line pieces (10, 13) into the fresh water space (7) and into the waste water space (8).

12. The installation box (1) according to claim 11, **characterized in that** the feed-through openings (20) for the passage of line pieces (10, 13) for the fresh water open directly into the fresh water space (7) and that the feed-through openings (20) for the passage of line pieces (10, 13) for the waste water open directly into the waste water space (8).

13. The installation box according to claim 11 or 12, **characterized in that** the feed-through openings (20) are arranged in an upper wall section (15) of the side wall (3) and a lower wall section (14) of the side wall (3).

14. An installation box arrangement comprising an installation box (1) according to any one of the preceding claims and a fresh water distributor (9) in the fresh water space (7) and a shut-off valve (11) and/or a siphon element (12) in the waste water space (8).

## Revendications

1. Caisson à encastrer (1) pour robinetterie sanitaire (9, 11, 12) comprenant une paroi latérale (3) entourant un espace intérieur (2) et une paroi arrière (4) se raccordant à la paroi latérale (3) et fermant l'espace intérieur (2) sur le côté arrière, l'espace intérieur (2) étant accessible par une ouverture frontale située en face de la paroi arrière (4), au moins une paroi de séparation (6) s'étendant au moins partiellement à travers l'espace intérieur (3) et divisant l'espace intérieur (2) au moins en un compartiment d'eau fraîche (7), dans lequel est disposée au moins une robinetterie sanitaire (9) pour l'alimentation en eau fraîche, ainsi qu'en un compartiment d'eaux usées (8), dans lequel est disposée au moins une robinetterie sanitaire (11, 12) pour l'acheminement des eaux usées,
la paroi de séparation (6) s'étendant dans l'espace intérieur (2) de telle sorte que l'eau de fuite éventuelle provenant du compartiment d'eaux usées (8) recoule dans le compartiment d'eaux usées (8) lors du contact avec la paroi de séparation (6),
**caractérisé en ce que**
la paroi de séparation (6) présente au moins une section (18) inclinée angulairement par rapport à la verticale (V) en position de montage, dont l'inclinaison est telle que les eaux usées arrivant sur la section (18) inclinée angulairement peuvent recouler dans le compartiment d'eaux usées (8).

2. Caisson à encastrer (1) selon la revendication 1, **caractérisé en ce qu'**une seule paroi de séparation (6) est disposée; ou **en ce que** plus d'une paroi de séparation est disposée, une autre paroi de séparation créant un compartiment fonctionnel séparé du compartiment d'eau fraîche et/ou du compartiment d'eaux usées pour la réception d'un élément fonctionnel.

3. Caisson à encastrer (1) selon la revendication 1 ou 2, **caractérisée en ce que** l'au moins une paroi de séparation (6) est située dans l'espace intérieur (2) de telle sorte qu'un écoulement d'eau de fuite, qui s'écoule de la robinetterie sanitaire (11, 12) pour l'acheminement des eaux usées, du compartiment des eaux usées (8) dans le compartiment d'eau fraîche (7) est rendu impossible.

4. Caisson à encastrer (1) selon l'une des revendications précédentes 1 et 2, **caractérisée en ce que** ladite au moins une paroi de séparation (6) s'étend depuis une partie de paroi inférieure (14) de la paroi latérale (3) jusqu'à une partie de paroi supérieure (15) de la paroi latérale (3) ou une partie de paroi latérale (16) de la paroi latérale (3); ou **en ce que** ladite au moins une paroi de séparation (6) s'étend depuis une partie de paroi inférieure (14) de la paroi latérale (3) en direction de l'espace intérieur (2) et se termine par une extrémité libre dans l'espace intérieur (2).

5. Caisson à encastrer (1) selon l'une des revendications précédentes, **caractérisée en ce que** la paroi de séparation (6) se raccorde à la paroi arrière (4) par son bord (17) orienté vers la paroi arrière (4) sur toute sa longueur (L), la paroi de séparation (6) étant en liaison étanche à l'eau avec la paroi arrière (4) sur toute sa longueur (L).

6. Caisson à encastrer (1) selon l'une des revendications précédentes 1, 2, 4 et 5, **caractérisée en ce que** la paroi de séparation (6) s'étend par rapport à sa hauteur (H) vue depuis la paroi arrière (4) au moins partiellement ou entièrement à travers l'espace intérieur (2).

7. Caisson à encastrer (1) selon l'une des revendications précédentes, **caractérisée en ce que** le compartiment d'eaux usées (8) est plus grand ou plus petit en volume que le compartiment de l'eau fraîche (7).

8. Caisson à encastrer (1) selon l'une des revendications précédentes, **caractérisée en ce que** la paroi de séparation (6), vue depuis la paroi arrière (4), est orientée sensiblement perpendiculairement à la paroi arrière (4).

9. Caisson à encastrer (1) selon l'une des revendications précédentes, **caractérisée en ce qu'**aussi bien le compartiment d'eau fraîche (7) que le compartiment d'eaux usées (8) présentent chacun au moins un point de sortie d'eau (19) par lequel de l'eau de fuite éventuelle peut être évacuée respectivement du compartiment d'eau fraîche (7) et du compartiment d'eaux usées (8).

10. Caisson à encastrer (1) selon l'une des revendications précédentes, **caractérisée en ce que** la paroi de séparation (18) est réalisée en surface continue ou sans interruption.

11. Caisson à encastrer (1) selon l'une des revendications précédentes, **caractérisée en ce que** la paroi latérale (3) présente des ouvertures de passage (20) pour le passage de tronçons de conduite (10, 13) dans le compartiment d'eau fraîche (7) et dans le compartiment d'eaux usées (8).

12. Caisson à encastrer (1) selon la revendication 11, **caractérisée en ce que** les ouvertures de passage (20) pour le passage de tronçons de conduite (10, 13) pour l'eau fraîche débouchent directement dans le compartiment d'eau fraîche (7) et **en ce que** les ouvertures de passage (20) pour le passage de tronçons de conduite (10, 13) pour les eaux usées débouchent directement dans le compartiment d'eaux usées (8).

13. Caisson à encastrer selon la revendication 11 ou 12, **caractérisée en ce que** les ouvertures de passage (20) sont disposées dans une partie de paroi supérieure (15) de la paroi latérale (3) et une partie de paroi inférieure (14) de la paroi latérale (3).

14. Agencement de caisson à encastrer comprenant un caisson à encastrer (1) selon l'une des revendications précédentes ainsi qu'un distributeur d'eau fraîche (9) dans le compartiment d'eau fraîche (7) et une vanne d'arrêt (11) et/ou un élément siphon (12) dans le compartiment d'eaux usées (8).
